# EUROPÄISCHE PATENTANMELDUNG

(11) **EP 2 444 569 A1**
(43) Veröffentlichungstag der Anmeldung: **25.04.2012**
(21) Anmeldenummer: 10188710.7
(22) Anmeldetag: 25.10.2010
(51) Int. Cl.: E04F 21/08

(54) **Vorrichtung und Verfahren zum Fördern von Schüttgut**

(71) Anmelder: isofloc AG, 9606 Bütschwil (CH)
(72) Erfinder: Zimmermann, René, 9523 Züberwangen (CH)
(74) Vertreter: Hepp Wenger Ryffel AG

(57) **Zusammenfassung**

Eine Vorrichtung (zum Einblasen von Einblasdämmstoff wie etwa Cellulose weist einen Behälter (2) mit einem Übergang (44) auf, über den das Schüttgut in eine pneumatische Förderleitung (3) überführbar ist. Im Behälter ist ein vertikales Rührwerk (4) angeordnet, das eine erste und eine zweite Rühreinheit (5, 6) aufweist, die über ein Planetengetriebe (7) derart miteinander verbunden sind, dass die Rühreinheiten (5, 6) gegenläufig um eine gemeinsame Rotationsachse (R) drehbar sind.

## Beschreibung

Die Erfindung betrifft eine Vorrichtung und ein Verfahren zum Fördern von Schüttgut. Die erfindungsgemässe Vorrichtung eignet sind insbesondere zum Einblasen von Einblasdämpfstoff, insbesondere von Zellulose, beispielsweise in Hohlräume von Wänden, Decken oder Böden von Gebäuden. Ein weiteres Anwendungsgebiet betrifft das sogenannte "Offen-Aufblasen", bei dem zur energetischen Sanierung beispielsweise Dachgeschosse mit Dämpfstoff durch Einblasen beschichtet werden.

Gattungsmässig vergleichbare Vorrichtungen sind beispielsweise aus der US 5,511,730 und US 7,568,642 bekannt geworden. Die Vorrichtungen verfügen über im Behälter angeordnete Rührwerke mit vertikaler Drehachse. An der Drehachse sind radiale Rührarme oder andere Rührmittel zum Auflockern des Einblasdämmstoffes fest fixiert. In der Praxis hat sich gezeigt, dass mit derartigen Rührwerken nur ungenügende Auflösungsergebnisse erreichbar sind. Wenn die Auflösung unvollständig ist, verbleiben Klumpen im Dämmstoff, wodurch das durch das Einblasen geschaffene Dämmerzeugnis schlechtere Isolationswerte hat. Weiterhin kann es auch zu Verstopfungen vor oder in der pneumatischen Förderleitung kommen. Ein weiterer Nachteil besteht darin, dass konventionelle Rührwerke mit verhältnismässig hohen Drehzahlen bzw. Winkelgeschwindigkeiten betrieben werden.

Es ist deshalb eine Aufgabe der vorliegenden Erfindung, die Nachteile des Bekannten zu vermeiden und insbesondere eine Vorrichtung und ein Verfahren zu schaffen, bei dem das Schüttgut auf vorteilhafte Art und Weise mit dem Rührwerk aufgelöst oder aufgelockert wird. Insbesondere soll das Endprodukt, d.h. beispielsweise durch Einblasen geschaffene Dämmerzeugnisse, hohen Anforderungen hinsichtlich Homogenität und damit Wärmedämmungseigenschaften genügen. Die Vorrichtung soll weiter energetisch effizient betreibbar sein.

Diese Aufgaben werden erfindungsgemäss mit einer Vorrichtung und einem Verfahren gelöst, die die Merkmale der unabhängigen Ansprüche aufweisen.

Die Vorrichtung weist einen Behälter zur Aufnahme von Schüttgut und ein in Betriebslage vorzugsweise vertikales Rührwerk zum Auflösen oder Auflockern des Schüttguts auf. Vorzugsweise im Bereich des Bodens des Behälters ist ein Übergang angeordnet, über den das Schüttgut in eine bevorzugt pneumatische Förderleitung überführt und gefördert werden kann. Je nach Anwendungsgebiet kann am anwenderseitigen Ende der Förderleitung eine Düse oder ein Ausblasstutzen angeordnet sein. Das Rührwerk weist wenigstens zwei koaxiale Rühreinheiten auf, die derart miteinander in Wirkverbindung stehen, dass diese relativ zueinander bewegbar sind. Damit lassen sich erhebliche Vorteile erzielen. Ein Vorteil besteht beispielsweise darin, dass die Rühreinheiten mit vergleichsweise geringen Dreh- oder Winkelgeschwindigkeit betrieben werden können. Versuche mit Prototypen haben gezeigt, dass der Auflockerungsgrad deutlich verbessert und sich eine nahezu homogene Zweiphasen-Strömung bei der pneumatischen Förderung des Materials in der Förderleitung ergibt.

In einer ersten Ausführungsform kann die erste Rühreinheit feststehend und die zweite Rühreinheit drehbar im Behälter angeordnet sein. Die Vorrichtung kann aber auch zwei drehbare Rühreinheiten aufweisen. Dabei können die erste Rühreinheit und die zweite Rühreinheit getriebemässig derart miteinander verbunden sein, dass die Rühreinheiten mit unterschiedlichen Drehrichtungen und/oder Winkelgeschwindigkeiten um eine gemeinsame Rotationsachse drehbar sind. Das Getriebe kann beispielsweise ein Untersetzungsgetriebe sein, wodurch die Rühreinheiten mit unterschiedlichen Drehzahlen rotieren können. Das Getriebe kann auch Kupplungsmittel umfassen, über die die Rühreinheiten automatisch (z.B. mit einer Fliehkraftkupplung) oder mittels Steuermitteln bzw. durch Ansteuerung an ein Antriebsaggregat zum Antreiben der Rühreinheiten ankuppelbar sind.

Besonders vorteilhaft kann es sein, wenn die Vorrichtung ein Getriebe aufweist, mit dessen Hilfe die erste Rühreinheit und die zweite Rühreinheit gegenläufig drehbar sind. Mit einer solchen Anordnung lassen sich auch bei vergleichsweise tiefen Drehzahlen besonders gute Auflösungsergebnisse erzielen.

Die erste Rühreinheit kann eine Antriebswelle aufweisen oder mit dieser verbunden sein und die zweite Rühreinheit kann eine Hohlwelle aufweisen oder mit dieser verbunden sein, wobei die Antriebswelle in der Hohlwelle aufgenommen ist.

Besonders vorteilhaft weist die Vorrichtung ein Planetengetriebe auf, über das die erste Rühreinheit und die zweite Rühreinheit getriebemässig miteinander verbunden sind. Planetengetriebe haben den Vorteil, dass sie verschiedene Betriebsweisen und insbesondere auch gegensinnige Drehbewegungen der Rühreinheiten ermöglichen. Ein weiterer Vorteil besteht darin, dass durch den Einsatz eines Planetengetriebes kompakte Vorrichtungen mit vergleichsweise kleinen Aussenabmessungen geschaffen werden.

Das Planetengetriebe kann ein Hohlrad aufweisen, das mit der ersten Rühreinheit starr verbunden oder mittels Kupplungsmitteln verbindbar ist.

Die Rührarme der ersten Rühreinheit können mit dem Hohlrad, insbesondere durch Schweissung oder auf andere Art und Weise starr verbunden sein.

Die erste Rühreinheit und/oder die zweite Rühreinheit kann/können jeweils wenigstens einen, vorzugsweise wenigstens zwei und besonders bevorzugt wenigstens drei und typischerweise sechs von innen nach aussen und insbesondere sich in radialer Richtung erstreckende Rührarme aufweisen. Bei einem in Betriebslage vertikalen Rührwerk liegen die Rührarme vorzugsweise jeweils auf horizontalen Ebenen. Die Rührarme können aber auch geneigt sein.

An den Rührarmen können von diesen abstehende und vorzugsweise etwa achsparallel verlaufende zusätzliche Rührabschnitte oder Fortsätze angeordnet sein. Diese zusätzlichen Rührabschnitte können somit bei vertikalen Rührwerken vertikale Rührmittel bilden, wodurch das Auflösen oder Auflockern des Schüttguts je nach Materialeigenschaften noch effizienter ausgeführt werden kann.

Die erste Rühreinheit und die zweite Rühreinheit können jeweils wenigstens einen mit abstehenden Rührabschnitten oder Fortsätzen versehenen Rührarm aufweisen, wobei die zusätzlichen Rührabschnitte der beiden Rühreinheiten vorzugsweise aufeinander zugerichtet sind oder wobei die zusätzlichen Rührabschnitte der beiden Rühreinheiten sich aber auch in dieselbe Richtung erstrecken bzw. gleichartig ausgerichtet sein können.

An den jeweiligen Rührarmen können mehrere Rührabschnitte zum Bilden einer kammartigen Konfiguration angeordnet sein. Die kammartige Konfiguration zeichnet sich durch mehrere hintereinander angeordnete und in gleiche Richtung ausgerichtete Rührabschnitte oder Fortsätze, beispielsweise in Form von Zinken, aus. Die zusätzlichen Rührabschnitte der Rühreinheiten können aufeinander zugerichtet und (selbstverständlich ohne sich gegenseitig zu berühren) ineinander greifend und gegenseitig kämmend angeordnet sein.

Am äusseren Ende wenigstens einen Rührarms und vorzugsweise an den äusseren Enden von jedem Rührarm kann sich wenigstens an einer der Rühreinheiten ein vom Rührarm wegragender Rührblattabschnitt anschliessen. Die Rühreinheiten können beispielsweise als Rühranker ausgestaltet sein.

Die Vorrichtung kann Mittel zum Abschaben von am Boden verbleibendem Material aufweisen. Solche Abschabmittel können Abstreifsegmente sein, die an wenigstens einem unteren Rührarm befestigt oder angeformt sind. Die Abstreifsegmente können durch schräg gegen den Boden gerichtete Profilteile gebildet sein. Alternativ können die Abschabmittel auch durch Profilabschnitte gebildet sein, die im Radialschnitt an einem Rührabschnitt anschliessen. Ein solcher Profilabschnitt kann ein Endabschnitt sein, der ein freies Ende aufweist.

Am Rührblattabschnitt kann ein nach innen gerichteter Endabschnitt anschliessen. Der Endabschnitt kann dabei im Bereich der Innenseite eines Bodens des Behälters zum bodenseitigen Abschaben oder Ablösen von Schüttgut angeordnet sein. Weiterhin kann es vorteilhaft sein, wenn der Rührarm mit dem zugehörigen Rührblattabschnitt und dem Endabschnitt im Radialschnitt eine U-förmige Gestalt ergeben. Insgesamt kann es vorteilhaft sein, wenn eine der Rühreinheiten im Radialschnitt eine etwa U- oder V-förmige Gestalt aufweist und derart ausgestaltet ist, dass sie die andere Rühreinheit umgibt.

An den jeweiligen Rührarmen kann wenigstens ein Rührzinken angeordnet sein. Bevorzugt sind an den jeweiligen Rührarmen mehrere etwa achsparallel verlaufende Rührzinken angeordnet. Diese Rührzinken können durch die vorgängig erwähnten zusätzlichen Rührabschnitte oder Fortsätze gebildet werden.

Die Rührzinken können Schraubenabschnitte aufweisen, die in komplementäre Schraublöcher in den Rührarm eingeschraubt oder einschraubbar sind. Auf diese Art und Weise lässt sich das Anwendungsgebiet erweitern. Je nach Bedarf können Rührzinken entfernt, eingesetzt oder auch durch Zinken mit anderen Dimensionen oder Formen ausgewechselt werden.

Die Vorrichtung kann ein Antriebsaggregat zum Antreiben des Rührwerks aufweisen. Das Antriebsaggregat kann beispielsweise ein handelsüblicher Elektromotor sein. Für mobile Einsätze, bei denen keine Stromanschlüsse zur Verfügung stehen, kann die Vorrichtung auch mit einem Verbrennungs- und insbesondere mit einem Dieselmotor als Antriebsaggregat ausgerüstet sein.

Die Vorrichtung kann eine Dosiereinheit in Form einer Zellradschleuse zum dosierten Zuführen von Schüttgut in eine Förderleitung und eine Gebläseeinheit zum Erzeugen eines Druckluftstroms zum pneumatischen Fördern des Schüttguts der Förderleitung aufweisen. Die Förderleitung kann vorzugsweise ein flexibler Schlauch sein, wodurch der Anwender auf einfach Art und Weise das freie Ende des Schlauchs platzieren und den Stoff am gewünschten Ort ein- oder auffüllen kann.

Die Gebläseeinheit kann beispielsweise ein Gebläse in axialer oder radialer Bauart sein. Vorstellbar sind auch Drehkolbengebläse. In Frage kommen aber auch andere Bauformen aus der Gruppe der Ventilatoren, Gebläse oder Verdichter.

Die Vorrichtung kann ein Antriebsaggregat aufweisen, mit dem die Rühreinheiten und die Gebläseeinheit sowie gegebenenfalls (d.h. falls vorliegend) eine Dosiereinheit gemeinsam betreibbar oder antreibbar sind.

Ein weiterer Aspekt der Erfindung betrifft ein Verfahren zum Fördern von Schüttgut und insbesondere zum Einblasen von Einblasdämmstoff, vorzugsweise unter Verwendung der vorgängig beschriebenen Vorrichtung. Das Verfahren umfasst einen Arbeitsschritt, bei dem das in einen Behälter aufgenommene Schüttgut mit einem vorzugsweise vertikalen Rührwerk, enthaltend eine erste und wenigstens eine zweite, zur ersten Rühreinheit koaxial ausgerichteten Rühreinheit, aufgelöst oder aufgelockert wird. Beim Auflöse-Vorgang führt die zweite Rühreinheit eine relative Drehbewegung in Bezug auf die erste Rühreinheit aus. Das Verfahren umfasst sodann weiter den Schritt, dass das derart aufgelöste Schüttgut aus dem Behälter in eine bevorzugte pneumatische Förderleitung überführt wird. Beim Überführen kann das Schüttgut eine Zellradschleuse oder eine andere Dosiereinrichtung passieren.

Weitere Einzelmerkmale und Vorteile der Erfindung ergeben sich aus der nachfolgenden Beschreibung von Ausführungsbeispielen und aus den Zeichnungen. Es zeigen:
- Figur 1:: Eine schematisierte Darstellung einer erfindungsgemässen Vorrichtung zum Fördern von Schüttgut,
- Figur 2:: eine schematische Darstellung eines Rührwerks mit einem Planetengetriebe für die Vorrichtung gemäss Figur 1,
- Figur 3:: eine Seitenansicht einer erfindungsgemässen Vorrichtung in einer vereinfachten Darstellung,
- Figur 4:: eine vergrösserte und vereinfachte Darstellung eines Rührwerks für die Vorrichtung gemäss einem weiteren Ausführungsbeispiel,
- Figur 5:: eine Seitenansicht einer weiteren Vorrichtung mit geöffnetem Deckel,
- Figur 6: eine perspektivische Aussenansicht der Vorrichtung aus Figur 5 (Deckel geschlossen),
- Figur 7: eine perspektivische Darstellung eines Rührwerks für die Vorrichtung,
- Figur 8a: eine Draufsicht des Rührwerks aus Figur 7,
- Figur 8b: eine Seitenansicht des Rührwerks aus Figur 7,
- Figur 8c: eine weitere Seitenansicht des Rührwerks aus Figur 7,
- Figur 9: eine perspektivische Darstellung eines weiteren Rührwerks für die Vorrichtung,
- Figur 10: eine perspektivische Darstellung eines weiteren Rührwerks für die Vorrichtung,
- Figur 11: eine alternative Ausführungsform der Vorrichtung gemäss Figur 6, und
- Figur 12: eine alternative Vorrichtung in einer Seitenansicht.

Figur 1 zeigt eine insgesamt mit 1 bezeichnete Vorrichtung, mit der Einblasdämmstoff, wie etwa zellulosehaltige Fasermaterialien an einen gewünschten Ort eingeblasen werden können. Die Vorrichtung 1 weist einen Behälter 2 mit einer Behälterwand 18 auf, in den in Säcken lose gelagertes Schüttgut wie Dämmfasern oder - faserflocken oder ballenweise vorliegendes Dämmmaterial eingebracht werden. Im Behälter oberhalb des Bodens 19 befindet sich ein Rührwerk 4 zum Auflösen oder Auflockern des eingebrachten Materials. Das so aufgelöste Material wird dann in eine pneumatische Förderleitung 3 überführt und zum Auslass der Leitung 3 gefördert. Mit 10 ist eine Gebläseeinheit zum Erzeugen eines Druckluftstroms für die pneumatische Förderung in der Förderleitung bezeichnet. Der mit einer punktierten Linie angedeutete Materialstrom am Ende der Förderleitung 3 wird in Hohlräume oder offene Aufnahmen zur Wärmedämmung neu errichteter Bauten oder zur Gebäudesanierung eingeblasen. Anstatt Zellulose oder zellulosehaltige Materialien können auch andere Materialien zum Dämmen, wie beispielsweise Mineralfasern, Schafwolle, Holzfaserdämmstoffe, Glaswolle, Steinwolle, Holzspäne, usw. mit der Vorrichtung ein- oder aufgeblasen werden. Ebenso wäre es an sich denkbar, anderes Schüttgut wie beispielsweise Streusalz, Kies oder Kalkschrot mit dieser Vorrichtung zur verarbeiten und zu fördern.

Im Ausführungsbeispiel gemäss Figur 1 (sowie in den nachfolgenden Ausführungsbeispielen) ist das Rührwerk 4 in Betriebslage vertikal ausgerichtet. Selbstverständlich könnte die mit R bezeichnete Rotationsachse auch schräg gestellt bzw. ausgerichtet sein. Das Rührwerk 4 umfasst eine untere Rühreinheit 5 und eine obere Rühreinheit 6. Die beiden Rühreinheiten 5 und 6 sind koaxial zueinander ausgerichtet und getriebemässig miteinander verbunden. Das Rührwerk wird über eine Antriebswelle 11 mit einem Antriebsaggregat 8, beispielsweise einen Elektromotor, betrieben. Ein Getriebe 7 ist derart ausgestaltet, dass die beiden Rühreinheiten 5 und 6 relativ zueinander bewegbar sind. Das Getriebe 7 (beispielsweise ein Planetengetriebe mit einem Hohlrad 13, sie auch nachfolgende Fig. 2) ermöglicht beispielsweise gegensinnige Drehbewegungen der beiden Rühreinheiten 5 und 6. Die Rühreinheiten können auch mit unterschiedlichen Winkelgeschwindigkeiten in dieselbe oder entgegengesetzte Richtungen rotieren.

Die jeweiligen Rühreinheiten weisen radial nach aussen gerichtete Rührarme 16, 17 auf. Die jeweiligen Rührarme 16, 17 sind horizontal angeordnet und liegen auf etwa planparallel zum Behälterboden 19 verlaufenden Ebenen. An den äusseren Enden der Arme 16, 17 schliessen etwa rechtwinklig wegragende Rührblattabschnitte 22, 23 an, die aufeinander zugerichtet sind. Es wäre aber auch denkbar, dass eine Rühreinheit gegenüber dem Boden der Vorrichtung feststehend sein kann.

Figur 2 zeigt eine mögliche Ausgestaltung eines Rührwerks 4 mit einer Prinzipskizze des Getriebes 7. Das Getriebe 7 ist als Planetengetriebe ausgestaltet und weist ein Sonnenrad 14, drei auf einem Planetenträger 20 sitzende Planetenräder 15 und ein Hohlrad 13 auf. Mit 11 ist eine mit dem Motor direkt oder indirekt verbundene Antriebswelle bezeichnet, an welche die Rührarme 17 der oberen Rühreinheit 6 befestigt sind. Die Rührarme 16 der unteren Rühreinheit 5 sind fest mit dem Hohlrad 13 verbunden. Das Getriebemodul 7 weist steuerbare Kupplungen 27 und 28 auf, wodurch verschiedene Betriebsarten möglich sind. Der Planetenträger 20 als Antreiber ist wahlweise über die schaltbare Kupplung 28 mit dem Hohlrad 13 verbindbar. Mit Hilfe einer schaltbaren Kupplung 29 kann das Sonnenrad 14 drehfest mit der Antriebswelle verbunden werden. Je nach Einsatzzweck kann selbstverständlich auch auf einzelne oder alle vorerwähnten Kupplungen (27, 28, 29) verzichtet werden. Die betreffenden Kupplungen könnten aber auch als automatische Kupplungen ausgeführt sein. Theoretisch wären auch Getriebemodule mit mehrstufig ausgestalteten Planetenrädern denkbar. Im Ausführungsbeispiel gemäss Figur 2 sind die Planetenräder 15 lediglich einstufig ausgestaltet.

Wie aus Figur 3 hervorgeht, weisen die beiden Rühreinheiten 5 und 6 aufeinander zugerichtete, vertikal verlaufende zusätzliche Rührabschnitte oder Fortsätze auf (siehe auch Fig. 4). Das Planetengetriebe befindet sich unmittelbar unterhalb des Behälterbodens 19. Das Planetengetriebe ist in Figur 3 nicht im Detail dargestellt und daher lediglich mit 7 angedeutet.

Im Boden 19 befindet sich als Übergang zur Förderleitung ein Auslass 44, über den das Material in die Förderleitung gelangt. Zum Übergeben des Materials in die Förderleitung weist die Vorrichtung 1 eine Zellradschleuse 9 auf, die der pneumatischen Förderleitung vorgeschaltet ist. Der Übergang 44 könnte grundsätzlich - anstelle am Boden - auch im bodenseitigen Bereich der Seitenwand 18 des Behälters angeordnet sein.

Mit einem Antriebsaggregat 8 (in Fig. 3 im Hintergrund), das zum Antreiben des Rührwerks 4 dient, kann zugleich auch die Zellradschleuse 9 betrieben werden. Die jeweiligen Maschinenkomponenten 4 und 9 sind über ein Getriebe 21 (in Fig. 3 ebenfalls im Hintergrund) getriebemässig mit dem Aggregat 8 verbunden. Das Antriebsaggregat 8 und das Getriebe 21 sind als Motor/Getriebeeinheit ausgebildet. Das Getriebe 21 kann ein Untersetzungsgetriebe aufweisen oder als solches ausgestaltet sein, wodurch das Zellrad der Dosiereinheit 9 und die dem Rührwerk 4 zugeordnete Antriebswelle mit unterschiedlichen Drehzahlen betrieben werden. Ein Gebläse 10 dient zum Erzeugen eines Förderluftstromes.

In Figur 4 ist das Planetengetriebe 7, über das die beiden Rühreinheiten 5 und 6 mit dem Antriebsaggregat verbunden sind. stark vereinfacht dargestellt. Die erste Rühreinheit 5 ist mit einer Antriebswelle 11 verbunden und die zweite Rühreinheit 6 weist eine Hohlwelle 12 auf. Die Antriebswelle 11 ist dabei in der Hohlwelle 12 aufgenommen. Das Hohlrad 13 ist kraftübertragend mit der Hohlwelle 13 des Planetengetriebes 7 verbunden. Das Sonnenrad ist drehfest auf der Antriebswelle 11 gelagert. Die Drehbewegungen sind mit Pfeilen für Winkelgeschwindigkeiten ω₁ und ω₂ dargestellt. Die jeweiligen Rühreinheiten 5 und 6 des Rührwerks 4 sind ähnlich wie beim Ausführungsbeispiel gemäss Figur 3 kammartig ausgestaltet. Die jeweiligen Rührabschnitte 24 und 25 der Rühreinheiten 5 und 6 sind aufeinander zugerichtet und ohne sich zu stören ineinander greifend angeordnet. Neben den sich gegen den Boden erstreckenden Rührabschnitten 25 verfügt die obere Rühreinheit zusätzlich noch über achsparallel verlaufende, nach oben ragende Abreissabschnitte 40 und 40' unterschiedlicher Länge sowie einen zur Behälterseitenwand 18 gerichteten Abstreifer 26. Die Abreissabschnitte 40, 40' dienen zum Abreissen von Material auf einer Unterseite eines Ballens aus Dämmmaterial. Indem die Abreissabschnitte nicht gleich lang ausgebildet sind, wird der Ballen unregelmässig beaufschlagt. Damit wird vermieden, dass der Ballen im Behälter gedreht wird, ohne dass Material abgerissen wird.

Wie das Ausführungsbeispiel gemäss Figur 5 zeigt, können am Antriebsaggregat 8 das Rührwerk 4 sowie die Zellradschleuse getriebemässig angeschlossen sein. Die Motorwelle des Antriebsaggregats 8 ist koaxial mit dem Rotor der Zellradschleuse 9 ausgerichtet. Mit Hilfe eines Kegelradgetriebes 31 und eines Planetengetriebes 7 (siehe auch Fig. 7 und 8) ist ebenfalls das Rührwerk 4 über das Antriebsaggregat 8 antreibbar. Zum Reduzieren der Drehzahl ist ein mit dem Antriebsaggregat als Einheit ausgebildetes Getriebe 21 vorgesehen. Weiterhin ist in Figur 5 sowie der perspektivischen Aussenansicht der Einblasvorrichtung 1 gemäss Figur 6 ein Auslassstutzen 32 erkennbar, an dem die Förderleitung zum Fördern der Dämmmaterialien anschliessbar ist. Die Förderleitung ist in Figur 5 durch strichlierte Linien angedeutet. Auf der gegenüberliegenden Seite des Auslassstutzens 32 befindet sich ein Einlassstutzen 37, an dem das Gebläse 10 angeschlossen ist. Die mechanischen Komponenten zum Betreiben des Rührwerks und zum Fördern des Schüttguts befinden sich im mit 41 bezeichneten selbstständig standfähigen Unterbau, der an den Behälterboden 19 anschliesst und mit diesem z.B. mittels Schrauben verbunden ist. Alle Komponenten sind an einer gemeinsamen Platte befestigt, welche einen Kraftknoten bildet. Der Unterbau 19 weist eine Einhausung auf, wodurch etwa Motoren- und Gebläsegeräusche sowie Geräusche der Zellradschleuse 9 reduziert werden. Durch eine Schalldämmung kann die an sich auftretende Geräuschentwicklung so gedämmt werden, dass sie nicht mehr stört. Besonders vorteilhaft ist die Einhausung mit schalldämmenden Mitteln ausgerüstet, was einen Einsatz der Vorrichtung auch in Wohngebieten ermöglicht. Für die Schalldämmung können die Seitenwände des Unterbaus 41 innenseitig mit Schalldämmmatten verkleidet sein.

Wie aus Figur 6 hervorgeht, müssen die Behälter der Vorrichtungen nicht unbedingt zylindrisch ausgestaltet sein. Der Behälter ist vorliegend in der Draufsicht achteckig ausgestaltet. Selbstverständlich sind aber auch andere Behälterformen vorstellbar. Im Übrigen müssen die Behälter auch in axialer Richtung nicht gleichmässig ausgestaltet sein. Der Behälter könnte bodenseitig einen trichterförmigen Behälterabschnitt aufweisen. Mit Ausnahme der Rühreinheiten sind die beweglichen Maschinenkomponenten (u.a. Planetengetriebe 7, Antriebsaggregat 8, Zellradschleuse 9, Gebläse) im Unterbau 41 untergebracht und staub- und/oder schalldicht darin eingeschlossen. Der Unterbau weist eine Stützkonstruktion auf, mit der die Vorrichtung stabil auf dem Boden platziert werden kann. In Figur 6 ist weiterhin ein gitterartig gestalteter Ansaugfilter gezeigt.

Figur 11 zeigt eine Vorrichtung mit etwa demselben Unterbau 41 wie in Figur 6, jedoch mit einem alternativen, darauf befestigten Behälter 2. Es ist aber auch denkbar, die verschiedenen Komponenten in einem Rahmen anzuordnen und den Rahmen im Inneren des Behälters an dessen Boden anzuordnen. Dieser Behälter 2 weist eine in der Draufsicht etwa viereckige Form auf und besteht im Wesentlichen aus Kunststoff. Im vorliegenden Ausführungsbeispiel wurde als Behälter 2 ein handelsüblicher Behälter für kompostierbare Abfälle verwendet. Solche Behälter sind kostengünstig und in unterschiedlichen Grössen erhältlich sind. Derartige Behälter sind in Deutschland unter der Bezeichnung "Grünmülltonne" (GMT) allgemein bekannt und gebräuchlich. Eine GMT muss lediglich im Bereich des Bodens mittels Schneid- und Bohroperationen für den Anbau bzw. für die Verbindung mit dem Unterbau bzw. wenn die Komponenten eingesetzt werden für Material- und Luft- Ein- bzw. Ausgänge angepasst werden. Diese Vorrichtung ist weiterhin auch besonders einfach transportierbar und eignet sich besonders gut als Kleingerät für Handwerker oder für Heimwerker. Je nach Baugrösse kann die Vorrichtung mit Tragegriffen oder im Falle grösserer und schwererer Vorrichtungen mit Rädern versehen sein, wie sie bei einer GMT bereits vorhanden sind.

Die Figuren 7 und 8a/b/c zeigen eine weitere alternative Variante für ein Rührwerk 4 der erfindungsgemässen Vorrichtung. Das Rührwerk 4 verfügt wiederum über zwei Rühreinheiten 5 und 6. Die Rühreinheiten weisen im Unterschied zu den übrigen Ausführungsbeispielen sich in dieselbe Richtung erstreckende Rührblattabschnitte 22 und 23 auf. Wie insbesondere Figur 8a zeigt, müssen die jeweiligen Rührarme nicht unbedingt gleich lang sein und können unterschiedliche Rührarmlängen aufweisen. Das Rührwerk weist weiter ein quergestelltes Brückenglied 35 auf, das zwei einander gegenüberliegende Rührblattabschnitte der oberen Rühreinheit 6 miteinander verbindet.

Weiter zeichnet sich das Ausführungsbeispiel gemäss den Figuren 7 und 8 durch ein vergleichsweise einfach aufgebautes Planetengetriebe 7 aus. Das Planetengetriebe verfügt über lediglich ein Planetenrad 15, das auf einer festen Achse 33 am Planetenträger 20 drehbar gelagert ist. Der Planetenträger 20 ist in der Draufsicht rahmenförmig ausgestaltet. Am Rahmen schliesst ein sich nach innen erstreckender, in der Draufsicht etwa dreieckiger Halteabschnitt an, an dessen innerer Spitze das Planetenrad 15 gelagert ist (siehe insb. Fig. 8a). Die beiden Rühreinheiten 5 und 6 sind lösbar mit den Antiebsmitteln verbunden. Das freie Ende der Antriebswelle 11 ist abgeflacht ausgestaltet und bildet einen Formschlussabschnitt 43 zur Befestigung der oberen Rühreinheit 6 mittels Formschluss. Hierzu ist mittig in der Rühreinheit 6 ein entsprechendes Loch vorgesehen. Am äusseren Rand des Hohlrads sind mehrere Verbindungsteile 36 angeordnet, die mit den Rührarmen 16 der unteren Rühreinheit für die Drehbewegung kraftübertragend verbunden sind. Im vorliegenden Ausführungsbeispiel weisen die Verbindungsteile 36 zu den Rührarmen komplementäre Aussparungen auf, in die die jeweiligen Rührarme etwa passgenau aufnehmbar sind. Anstelle einer solchen lösbaren Schnittstelle zwischen unterer Rühreinheit und Planetengetriebe wäre es selbstverständlich auch vorstellbar, über beispielsweise eine Schweissverbindung Rühreinheit und Hohlrad starr miteinander zu verbinden.

Wie aus Figur 8b hervorgeht, ist das Brückenglied 35 schräg im Rührwerk angeordnet und um einen Winkel von ca. 15° zur Horizontalen geneigt. Das Brückenglied dient zum Abreissen von Material von der Unterseite eines Ballens. Das Brückenglied 35 ist lösbar mit der oberen Rühreinheit 6 verbunden und kann wahlweise einfach montiert oder demontiert werden.

Wie insbesondere die Figuren 8b und 8c zeigen, liegen die jeweiligen Rührarme 16 und 17 der beiden Rühreinheiten nahe beieinander. Der Abstand zwischen den Rührarmen kann wenige Zentimeter betragen (z.B. A = 2cm). Einer der Rührarme 16 weist ein sich schräg gegen den Boden 19 gerichtetes Abstreifsegment 34 auf, mit dem an der inneren Bodenwand verbleibendes Material wieder in den Auflockerungsprozess rückführbar ist. Dieses Zusatzelement 34 ist mittels Schraubverbindungen an der entsprechenden Rühreinheit befestigbar.

In Figur 9 ist eine weitere Variante für ein Rührwerk 4 dargestellt. Das Rührwerk 4 weist eine untere Rühreinheit 5 mit sechs Rührarmen 16 auf. Die obere Rühreinheit 6 weist hingegen lediglich vier Rührarme 17 auf. Die Rührarme sind mit rechteckigen und runden Löchern versehen, in die je nach Bedarf sich in axialer Richtung erstreckende Rührabschnitte mit rechteckigem oder auch rundem Querschnitt einsteckbar sind. In Figur 9 sind die zusätzlichen Rührabschnitte bzw. Zinken durch Flachprofile 22 oder 25 gebildet. Aus Figur 9 geht weiter hervor, dass die jeweiligen Rührarme verschiedenartig mit Zinken bestückt sein können. So weist etwa der mit 16' bezeichnete Rührarm lediglich ein etwa mittig angeordneter Rührzinken 22' auf. Der danebenliegende Rührarm 16 weist einen aussensitzenden Zinken 22 sowie einen im Bereich der Antriebswelle 11 liegenden Zinken auf. Die gegenläufige Drehbewegung der beiden Rühreinheiten 5 und 6 sind durch die Pfeile ω₁ und ω₂ angedeutet.

Das Rührwerk 4 gemäss Figur 10 weist Rühreinheiten 5 und 6 auf, die mit einer Vielzahl von Anbauten bestückt sind. Die obere Rühreinheit 6 verfügt über zwei einander gegenüberliegende Rührarme 17 mit axial ausgerichteten Rührblattabschnitten 23, an deren Enden nach innen gerichtete Endabschnitte 34 sich anschliessen. Diese Endabschnitte 34 bilden bodenseitige Abstreifsegmente, welche ersichtlicherweise durch schräggestellte Flachprofile gebildet sind. Dadurch kann bei Drehung in ω₂-Richtung am (nicht dargestellten) Boden des Behälters verbleibendes Material auf einfache Art und Weise entfernt oder abgeschabt bzw. eben abgestreift werden. Die Rührarme 17 mit den zugehörigem Rührblattabschnitten 23 und Endabschnitten 34 ergeben im Radialschnitt eine etwa U-förmige Gestalt, die die andere Rühreinheit 5 umgibt, wodurch die Rühreinheiten bei gegenläufiger Drehbewegung aneinander vorbeiführbar sind. Die Rührzinken 24 und 25 der beiden Rühreinheiten weisen quer zu den Zinken verlaufende bzw. horizontal verlaufende Querstäbe 38 und 39 auf. Die Querstäbe können ebenfalls gegenseitig kämmen. Solche Querstäbe könnten auch in entsprechende Öffnungen an den Rührblattabschnitten bzw. Zinken 22, 23, 24, 25 gemäss Figur 3 oder 7 angeordnet sein. Darüber hinaus sind an den oberen Rührarmen 17 nach oben in axialer Richtung sich erstreckende Abreisssabschnitte 40 angeschraubt.

Das Ausführungsbeispiel gemäss Figur 12 zeichnet sich unter anderem dadurch aus, dass nur eine Rühreinheit 6 drehbar im Behälter 2 angeordnet ist; die andere Rühreinheit 5 ist hingegen feststehend im Behälter 2 angeordnet. Am äusseren Ende der oberen horizontalen Rührarme 17 schliessen von diesem etwa senkrecht wegragende Rührblattabschnitte 23 an. An den Rührblattabschnitten 23 schliessen wiederum nach innen gerichtete Endabschnitte 34 an, wodurch Rührarm 17, Rührblattabschnitt 23 und Endabschnitt 34 im Radialschnitt eine U-Form definieren. Die jeweiligen Abschnitte 17, 23 und 34 sind dabei einstückig miteinander verbunden und können durch Biegeprozesse in die in Figur 12 dargestellte Form gebracht werden. Die Zinken 24 und 25 der jeweiligen Rühreinheiten sind als Schrauben mit jeweils einem Schraubenabschnitt und einem Schraubenkopf ausgestaltet. Weiterhin weist die obere Rühreinheit 6 Zinken auf, die sich sowohl nach unten als auch nach oben in vertikaler bzw. axialer Richtung erstrecken. Der obere Rührabschnitt dieses Zinken ist dabei mit 40 bezeichnet. Zum Einschrauben weisen die jeweiligen Rührarme entsprechende Gewindebohrungen auf. Das Antriebsaggregat 8 ist koaxial zur Rühr- bzw. Drehachse R ausgerichtet. Neben dem Rührwerk 4 treibt das Antriebsaggregat 8 ebenfalls das Gebläse 10 an. Anders als gemäss Fig. 5 ist das Gebläse als Durchblasgebläse ausgebildet, welches Material und Luft ansaugt und fördert. Die Gebläseeinheit ist als Radialgebläse ausgestaltet und weist ein um die Achse R drehbares, mit Schaufeln besetztes Laufrad auf. Die Vorrichtung 1 weist weiterhin ein Untersetzungsgetriebe 21 auf. Dieses Getriebe 21 stellt sicher, dass die Rühreinheit 6 mit einer erheblich geringeren Drehzahl als das Laufrad 42 rotiert. Ein derartiges Gebläse ist selbstverständlich auch mit einer mit einem Planetengetriebe ausgerüsteten Vorrichtung der vorgängig beschriebenen Art kombinierbar.

## Patentansprüche

1. Vorrichtung (1) zum Fördern von Schüttgut und insbesondere zum Einblasen von Einblasdämmstoff, insbesondere Cellulose, mit einem Behälter (2) zur Aufnahme des Schüttguts, einen Übergang(44), über den das Schüttgut in eine bevorzugt pneumatische Förderleitung (3) überführbar ist, und wenigstens einem im Behälter angeordneten vorzugsweise vertikalen Rührwerk (4), **dadurch gekennzeichnet, dass** das Rührwerk (4) eine erste Rühreinheit (5) und wenigstens eine zweite, zur ersten Rühreinheit koaxial ausgerichtete Rühreinheit (6) aufweist, die derart miteinander in Wirkverbindung stehen, dass mit der zweiten Rühreinheit (6) eine relative Drehbewegung in Bezug auf die erste Rühreinheit (5) ausführbar ist.

2. Vorrichtung nach Anspruch 1, **dadurch gekennzeichnet, dass** die erste Rühreinheit (5) feststehend und die zweite Rühreinheit (6) drehbar im Behälter (2) angeordnet sind.

3. Vorrichtung nach Anspruch 1, **dadurch gekennzeichnet, dass** die erste Rühreinheit (5) und die zweite Rühreinheit (6) getriebemässig derart miteinander verbunden sind, dass die Rühreinheiten (5, 6) mit unterschiedlichen Drehrichtungen und/oder Winkelgeschwindigkeiten um eine gemeinsame Rotationsachse (R) drehbar sind und dass insbesondere die Vorrichtung ein Getriebe (7) aufweist, mit dessen Hilfe die erste Rühreinheit (5) und die zweite Rühreinheit (6) gegenläufig drehbar sind.

4. Vorrichtung einem der Ansprüche 1 bis 3, **dadurch gekennzeichnet, dass** die erste Rühreinheit (5) eine Antriebswelle (11) und die zweite Rühreinheit (6) eine Hohlwelle (12) aufweisen, wobei die Antriebswelle (11) in der Hohlwelle (12) aufgenommen ist.

5. Vorrichtung nach einem der Ansprüche 1 oder3 bis 4, **dadurch gekennzeichnet, dass** die Vorrichtung ein Planetengetriebe (7) aufweist, über das die erste Rühreinheit (5) und die zweite Rühreinheit (6) getriebemässig miteinander verbunden sind.

6. Vorrichtung nach Anspruch 5, **dadurch gekennzeichnet, dass** das Planetengetriebe (7) ein Hohlrad (13) aufweist, das starr mit der ersten Rühreinheit (5) verbunden oder verbindbar ist.

7. Vorrichtung nach einem der Ansprüche 1 bis 6, **dadurch gekennzeichnet, dass** die erste Rühreinheit (5) und/oder die zweite Rühreinheit (6) jeweils wenigstens einen, vorzugsweise wenigstens zwei und besonders bevorzugt drei von innen nach aussen und insbesondere in radialer Richtung sich erstreckende Rührarme (16, 17) aufweist.

8. Vorrichtung nach Anspruch 5 und Anspruch 6, **dadurch gekennzeichnet, dass** die Rührarme (16) der ersten Rühreinheit (5) mit dem Hohlrad (13) insbesondere durch Schweissung verbunden sind.

9. Vorrichtung nach Anspruch 7 oder 8, **dadurch gekennzeichnet, dass** an den Rührarmen (17, 17) von diesen abstehende und vorzugsweise etwa achsparallel verlaufende zusätzliche Rührabschnitte angeordnet sind.

10. Vorrichtung nach einem der Ansprüche 7 bis 9, **dadurch gekennzeichnet, dass** die erste Rühreinheit (5) und die zweite Rühreinheit (6) jeweils wenigstens einen mit abstehenden Rührabschnitten (22, 23, 24, 25) versehene Rührarm (16, 17) aufweisen, wobei die zusätzlichen Rührabschnitte (22, 23, 24, 25) der Rühreinheiten aufeinander zugerichtet oder in dieselbe Richtung ausgerichtet sind.

11. Vorrichtung nach einem der Ansprüche 7 bis 10, **dadurch gekennzeichnet, dass** an den jeweiligen Rührarmen (16, 17) mehrere zusätzliche Rührabschnitte zum Bilden einer kammartigen Konfiguration angeordnet sind.

12. Vorrichtung nach einem der Ansprüche 9 bis 11, **dadurch gekennzeichnet, dass** die zusätzlichen Rührabschnitte (22, 23, 24, 25) der Rühreinheiten (5, 6) aufeinander zugerichtet und ineinander greifend angeordnet sind.

13. Vorrichtung nach einem der Ansprüche 7 bis 12, **dadurch gekennzeichnet, dass** am äusseren Ende wenigstens einen Rührarms (16, 17) und vorzugsweise an den äusseren Enden von jedem Rührarm (16, 17) wenigstens einer der Rühreinheiten (5, 6) ein vom Rührarm wegragender Rührblattabschnitt (22, 23) sich anschliesst.

14. Vorrichtung nach Anspruch 13, **dadurch gekennzeichnet, dass** am Rührblattabschnitt (22, 23) ein nach innen gerichteter Endabschnitt (34) sich anschliesst.

15. Vorrichtung nach Anspruch 14, **dadurch gekennzeichnet, dass** der Endabschnitt (34) im Bereich der Innenseite eines Bodens (19) des Behälters (2) zum bodenseitigen Abschaben von Schüttgut angeordnet ist.

16. Vorrichtung nach Anspruch 14 oder 15, **dadurch gekennzeichnet, dass** Rührarm (17) mit zugehörigem Rührblattabschnitt (23) und Endabschnitt (34) im Radialschnitt eine etwa U-förmige Gestalt ergeben.

17. Vorrichtung nach einem der Ansprüche 1 bis 16, **dadurch gekennzeichnet, dass** eine der Rühreinheiten (6) im Radialschnitt eine etwa U- oder V-förmige Gestalt aufweist und derart ausgestaltet ist, dass sie die andere Rühreinheit (5) umgibt.

18. Verfahren zum Fördern von Schüttgut und insbesondere zum Einblasen von Einblasdämmstoff insbesondere unter Verwendung der Vorrichtung (1) nach einem der Ansprüche 1 bis 17, **gekennzeichnet durch** folgende Schritte:
— Auflösen des in einem Behälter (2) aufgenommenen Schüttguts mit einem vorzugsweise vertikalen Rührwerk (4) enthaltend eine erste Rühreinheit (5) und wenigstens eine zweite, zur ersten Rühreinheit koaxial ausgerichteten Rühreinheit (6), wobei die zweite Rühreinheit (6) eine relative Drehbewegung in Bezug auf die erste Rühreinheit (5) ausführt, und
— Überführen des Schüttguts aus dem Behälter in eine bevorzugt pneumatische Förderleitung (3).
